# FASCICULE DE BREVET EUROPEEN

(11) **EP 0 299 834 B1**
(45) Date de publication et mention de la délivrance du brevet: **22.01.1992**
(21) Numéro de dépôt: 88401686.6
(22) Date de dépôt: 30.06.1988
(51) Int. Cl.: B41F 17/02, B41M 1/36

(54) **Procédé d'impression en continu de feuillets à enliasser, et bobine composite pour sa mise en oeuvre**
Verfahren zum kontinuierlichen Bedrucken von für Formularsätze bestimmten Bögen und zusammengesetzte Bobine für die Durchführung
Process for continuously printing sheets for manifolding sets, and composite reel for carrying it out

(30) Priorité: 01.07.1987 FR 8709308
(43) Date de publication de la demande: 18.01.1989
(73) Titulaire: PAPETERIES J. REZARD, F-95141 Garges les Gonesse (FR)
(72) Inventeur: Bouscatie, Jean, F-93220 Gagny (FR)
(74) Mandataire: Levy, David

(56) Documents cités:
- DE-A- 3 009 902
- DE-C- 358 027
- US-A- 4 208 460

## Description

La présente invention concerne les industries de l'imprimerie et de la papeterie. Elle vise plus particulièrement l'impression des liasses et notamment de liasses de formulaires ou autres documents à feuillets multiples en papier autocopiant, dont au moins certains feuillets sont d'une nature particulière: couleur, épaisseur, qualité par exemple, différente de celle d'autres feuillets.

Les liasses de documents imprimés sont couramment utilisées pour des usages divers, mais notamment en informatique, édités en petits tirages de l'ordre de 5 à 10.000 liasses par exemple. Le papier du premier feuillet, constituant l'original, est en général de meilleure qualité que celui des autres feuillets, pour des raisons de prix de revient, mais aussi d'épaisseur, afin de pouvoir transmettre plus aisément les inscriptions ultérieures manuscrites ou dactylographiques aux autres feuillets.

Jusqu'ici les imprimeurs utilisaient autant de bobines de papier que de natures de papier différentes constituant la liasse, ce qui imposait pour chaque type de feuillet, un changement de bobine, puis un nouveau calage et réglage de la machine à imprimer. Les bobines de papier utilisées par les imprimeurs spécialisés dans ces types d'impression à tirage réduit pèsent entre 150 et 300 kgs généralement, ce qui rend les manipulations peu aisées et répétitives, chaque impression utilisant environ 1.000 à 2.000 mètres de papier par feuillet. Toutes ces manipulations, et les réglages de machine correspondants nécessitent un temps de main d'oeuvre important, un gâchis de papier à chaque réglage, et un stockage des bobines partiellement utilisées, inactives jusqu'à un prochain tirage avec le même papier.

On connaît par DE-C-358027 un procédé d'impression en continu sur une bande continue alternativement de documents et de doubles, mais il s'agit nécessairement d'une même qualité de papier tout au long de la bande.

L'invention a pour but d'éviter les pertes de main d'oeuvre, de papier, et les immobilisations des machines d'imprimeries, ainsi que de papier en excédent, tout en assurant la meilleure impression du premier feuillet des liasses.

L'invention a pour objet un procédé d'impression en continu d'une même composition graphique sur des feuillets divers appelés à former un nombre prédéterminé de liasses composites, notamment autocopiantes, procédé du type selon lequel on imprime en continu une bande continue, caractérisé ― en ce qu'on forme une bobine composite par enroulement d'une bande continue, dont la laize correspond à l'une des dimensions d'un feuillet, ou un multiple de cette dimension, et qui est composée de tronçons aboutés de bandes de papier divers dont la nature de chacun correspond respectivement à celle de l'un des feuillets constitutifs de chaque liasse ― en ce qu'on imprime en continu la bande composite dont chacun des tronquons successifs correspond respectivement à l'ensemble de chacun des feuillets nécessaires à la formation de l'ensemble des liasses, et ― en ce qu'on sectionne la bande en feuillets imprimés qui, après élimination des feuillets indésirables empiétant sur deux tronçons contigüs, puis assemblage dans l'ordre désiré, formeront les liasses.

En pratique, on imprime en dernier le tronçon de bande appelée à former les feuillets de couverture des liasses ce qui assure les meilleures conditions d'impression, avec un encrage régulier et le meilleur calage.

Suivant un mode d'exécution avantageux, on procède aux réglages et calages de la machine à imprimer sur une portion excédentaire initiale du premier tronçon de la bande composite. Ceci permet d'éviter le calage initial d'une bobine de papier de mise en route, et apporte un gain de temps. La mise en route est ainsi effectuée avec le papier le moins cher, celui du dernier feuillet des liasses.

Dans le même souci d'économie de main d'oeuvre, en fin d'impression on laisse dans la machine à imprimer, comme bande amorce pour une opération d'impression ultérieure, une portion excédentaire finale du dernier tronçon de la bande composite.

L'invention a également pour objet une bobine composite de papiers pour l'impression graphique des feuillets d'un nombre prédéterminé de liasses suivant le procédé décrit précédemment, bobine caractérisée en ce qu'elle est constituée par une bande continue enroulée formée de plusieurs tronçons de bandes de papier de natures diverses aboutés.

Dans une telle bobine, de préférence, le tronçon enroulé premier autour du noyau de la bobine est en papier de la nature des feuillets de couverture des liasses. Ainsi c'est le papier demandant la meilleure qualité d'impression qui sera imprimé dans les meilleures conditions.

Suivant un mode de réalisation avantageux le tronçon de bande enroulée en dernier et formant l'extérieur de la bobine est en papier de la nature des derniers feuillets des liasses. De ce fait, c'est le papier le moins sensible aux chocs, dans le cas des liasses autocopiantes, qui est exposé dans les bobines, et protège les papiers sensibles des feuillets intermédiaires et de couverture.

Afin d'éviter l'usage de papier de mise en route pour l'impression d'une bobine, ainsi que pour une impression ultérieure d'une autre bobine avec la même machine, l'un au moins des premier et dernier tronçons de la bande composite est plus long que les tronçons intermédiaires.

Pour l'impression de liasses autocopiantes, les tronçons de bande sont en papier autocopiant sensibles, à l'exception du tronçon enroulé en dernier et formant l'extérieur de la bobine.

L'invention est illustrée sur le dessin annexé par un exemple de mode de réalisation.
La figure 1 est une vue schématique, en perspective, d'une liasse imprimée suivant l'invention;
La figure 2 est une vue schématique, en coupe diamétrale, d'une bobine suivant l'invention pour l'impression de la liasse de la figure 1; et,
La figure 3 est une vue schématique partielle de la bande, en trois tronçons aboutés, enroulée sur la bobine de la figure 2.

Sur ces dessins, les éléments correspondants sont désignés par les mêmes références numériques.

Une liasse de papier comprend généralement au moins trois types de papiers correspondant au premier feuillet 1, à un ou plusieurs feuillets intermédiaires 2, et au dernier feuillet 3. Le métrage de chaque qualité de papier 1, 2, 3 est enroulé successivement autour d'un noyau 4, en commençant par le tronçon de papier 1 du premier feuillet, auquel on raccorde de façon classique, par exemple par collage 5, un tronçon de papier 2 de feuillet intermédiaire, que l'on raccorde à son tour à un autre tronçon de feuillet intermédiaire, ou au tronçon de papier 3 du dernier feuillet.

La bobine de papier composite ainsi constituée permet la confection d'un nombre de liasses d'un format déterminé par la laize de la bobine et le métrage de chaque qualité de papier.

L'impression se fait à partir d'une seule bobine au lieu de trois ou plus, suivant les procédés classiques.

Une bobine unique regroupe la totalité du papier nécessaire à la confection d'un tirage de liasses, ce qui évite les calages successifs de la machine à imprimer et les amorces de papier pour chaque composant papier de la liasse, et procure un gain de temps et une économie de papier appréciable.

Les composants de la liasse étant enroulés dans l'ordre inverse de celui de la liasse, les composants des feuillets sensibles aux chocs (intermédiaires et premier), surtout en papier autocopiant, sont protégés par le composant du feuillet extérieur qui est le moins sensible, ce qui évite les pertes de papier dûes aux destructions des couches sensibles.

Bien entendu, l'invention n'est nullement limitée au mode de réalisation décrit et représenté, elle est susceptible de nombreuses variantes accessibles à l'homme de l'art suivant les applications envisagées, sans s'écarter du cadre de l'invention.

## Revendications

1. Procédé d'impression en continu d'une même composition graphique sur des feuillets divers appelés à former un nombre prédéterminé de liasses composites, notamment autocopiantes, procédé du type selon lequel on imprime en continu une bande continue, caractérisé
― en ce qu'on forme une bobine composite par enroulement d'une bande continue, dont la laize correspond à l'une des dimensions d'un feuillet, ou un multiple de cette dimension, et qui est composée de tronçons aboutés (1, 2, 3) de bandes de papiers divers dont la nature de chacun correspond respectivement à celle de l'un des feuillets constitutifs de chaque liasse,
― en ce qu'on imprime en continu ladite bande composite dont chacun des tronçons successifs (1, 2, 3) correspond respectivement à l'ensemble de chacun des feuillets nécessaires à la formation de l'ensemble des liasses, et
― en ce qu'on sectionne la bande en feuillets imprimés qui, après élimination des feuillets indésirables empiétant sur deux tronçons contigüs, puis assemblage dans l'ordre désiré, formeront les liasses.

2. Procédé, suivant la revendication 1, caractérisé en ce qu'on imprime en dernier le tronçon (1) de bande appelée à former les feuillets de couverture des liasses.

3. Procédé, suivant l'une des revendications 1 et 2, caractérisé en ce qu'on procède aux réglages et calages de la machine à imprimer sur une portion excédentaire initiale du premier tronçon (3) de la bande composite.

4. Procédé suivant l'une des revendications 1 à 3, caractérisé en ce qu'en fin d'impression on laisse dans la machine à imprimer, comme bande amorce pour une opération d'impression ultérieure, une portion excédentaire finale du dernier tronçon (1) de la bande composite.

5. Bobine composite de papiers pour l'impression graphique des feuillets d'un nombre prédéterminé de liasses suivant le procédé de l'une des revendications 1 à 4, bobine caractérisée en ce qu'elle est constituée par une bande continue enroulée formée de plusieurs tronçons de bandes de papier (1, 2, 3) de natures diverses aboutés.

6. Bobine, suivant la revendication 5, caractérisée en ce que le tronçon de bande (1) enroulé en premier autour du noyau (4) de la bobine est en papier de la nature des feuillets de couverture des liasses.

7. Bobine, suivant l'une des revendications 5 et 6, caractérisée en ce que le tronçon de bande enroulé en dernier (3) et formant l'extérieur de la bobine est en papier de la nature des derniers feuillets des liasses.

8. Bobine, suivant l'une des revendications 5 à 7, caractérisée en ce que l'un au moins des premier (1) et dernier (3) tronçons de la bande composite est plus long que les tronçons intermédiaires.

9. Bobine, suivant l'une des revendications 5 à 8, caractérisée en ce que les tronçons de bande (1, 2) sont en papiers autocopiants sensibles, à l'exception du tronçon (3) enroulé en dernier et formant l'extérieur de la bobine.

## Patentansprüche

1. Verfahren zum kontinuierlichen Bedrucken von verschiedenen Blättern, die zur Bildung einer vorbestimmten Anzahl von zusammengesetzten, insbesondere selbstdurchschreibenden Formularsätzen bestimmt sind, mit demselben grafischen Satz, gemäß welchem kontinuierlich ein kontinuierliches Band bedruckt wird, dadurch gekennzeichnet,
― daß eine zusammengesetzte Rolle durch Aufrollen eines kontinuierlichen Bandes geformt wird, dessen Breite einer der Abmessungen eines Blattes oder einem Vielfachen dieser Abmessung entspricht und das aus stumpf aneinandergesetzten Abschnitten (1, 2, 3) von Bändern von verschiedenen Papieren zusammengesetzt ist, deren Beschaffenheit jeweils der einer der jeden Formularsatz bildenden Blätter entspricht,
― daß dieses zusammengesetzte Band kontinuierlich bedruckt wird, von dem jeder der aufeinanderfolgenden Abschnitte (1, 2, 3) jeweils der Gesamtheit jedes der zur Bildung der Gesamtheit der Formularsätze erforderlichen Blätter entspricht, und
― daß das Band in bedruckte Blätter zerschnitten wird, die nach Beseitigung der sich über zwei aneinander anschließende Abschnitte erstreckenden, unerwünschten Blätter und anschließender Zusammenfügung in der gewünschten Reihenfolge die Formularsätze bilden.

2. Verfahren nach Anspruch 1, dadurch gekennzeichnet, daß der Bandabschnitt (1), der die Deckblätter der Formularsätze bilden soll, als letzter bedruckt wird.

3. Verfahren nach einem der Ansprüche 1 und 2, dadurch gekennzeichnet, daß die Regulierungen und Einstellungen der Druckmaschine an einem überschüssigen Anfangsteil des ersten Abschnitts (3) des zusammengesetzten Bandes vorgenommen werden.

4. Verfahren nach einem der Ansprüche 1 bis 3, dadurch gekennzeichnet, daß bei Beendigung des Druckvorgangs in der Druckmaschine als Startband für einen späteren Druckvorgang ein überschüssiger Endteil des letzten Abschnitts (1) des zusammengesetzen Bandes belassen wird.

5. Zusammengesetzte Papierrolle zum Bedrucken von Blättern einer vorbestimmten Anzahl von Formularsätzen gemäß dem Verfahren nach einem der Ansprüche 1 bis 4, dadurch gekennzeichnet, daß sie aus einem kontinuierlichen, aufgerollten Band besteht, das aus mehreren stumpf aneinandergesetzten Abschnitten (1, 2, 3) von Papierbändern mit verschiedenen Beschaffenheiten gebildet ist.

6. Rolle nach Anspruch 5, dadurch gekennzeichnet, daß der als erster auf den Kern (4) der Rolle aufgerollte Bandabschnitt (1) aus einem Papier mit der Beschaffenheit der Deckblätter der Formularsätze besteht.

7. Rolle nach einem der Ansprüche 5 und 6, dadurch gekennzeichnet, daß der als letzter aufgerollte und das Außere der Rolle bildende Bandabschnitt (3) aus einem Papier mit der Beschaffenheit der letzten Blätter der Formularsätze besteht.

8. Rolle nach einem der Ansprüche 5 bis 7, dadurch gekennzeichnet, daß wenigstens einer der ersten (1) und letzten (3) Abschnitte des zusammengesetzen Bandes länger als die in der Mitte liegenden Abschnitte ist.

9. Rolle nach einem der Ansprüche 5 bis 8, dadurch gekennzeichnet, daß die Bandabschnitte (1, 2) mit Ausnahme des als letzter aufgerollten und das Äußere der Rolle bildenden Abschnitts (3) aus empfindlichen, selbstdurchschreibenden Papieren bestehen.

## Claims

1. Method for continuously printing the same graphical composition on various sheets intended to form a predetermined number of composite manifolding sets, in particular carbonless paper sets, wherein a continuous web is continuously printed, characterised
― in that a composite reel is formed through rolling of a continuous web, the width of which corresponds to one of the dimensions of a sheet, or a multiple of this dimension, and which is composed of sections (1, 2, 3) of webs of paper materials of various kinds joined end-to-end, the kind of each section corresponding respectively to that of one of the sheets constituting each manifolding set,
― in that said composite web, whose each of the successive sections (1, 2, 3) corresponds respectively to the totality of each of the sheets which are necessary to form the totality of the manifolding sets, is continuously printed, and
― in that the web is cut into printed sheets which, after disposal of the undesirable sheets which overlap two adjacent sections, and assembling in the requested order, will form the manifolding sets.

2. Method according to claim 1, characterised in that the web section (1) intended to form the covering sheets of the manifolding sets is the last to be printed.

3. Method according to one of claims 1 and 2, characterised in that setting and adjusting of the printing machine is carried out on an initial excess portion of the first section (3) of the composite web.

4. Method according to one of claims 1 to 3, characterised in that at the end of the printing process a final excess portion of the last section (1) of the composite web is left in the printing machine as starting web for a further printing process.

5. Composite reel of paper materials for the printing of the sheets of a predetermined number of manifolding sets according to the method of one of claims 1 to 4, characterised in that it is composed of a rolled continuous web formed by a plurality of sections (1, 2, 3) of webs of paper of various kinds which are joined end-to-end.

6. Reel according to claim 5, characterised in that the first web section (1) to be rolled around the hub (4) of the reel is made from the kind of paper forming the covering sheets of the manifolding sets.

7. Reel according to one of claims 5 and 6, characterised in that the last web section (3) to be rolled, which forms the external portion of the reel, is made from the kind of paper forming the last sheets of the manifolding sets.

8. Reel according to one of claims 5 to 7, characterised in that at least one of the first (1) and last (3) sections of the composite web is longer than the intermediate sections.

9. Reel according to one of claims 5 to 8, characterised in that the web sections (1, 2) are of sensitive carbonless paper material, apart from the last rolled section (3) which forms the external part of the reel.
